# EUROPÄISCHE PATENTSCHRIFT

(11) **EP 1 433 686 B1**
(45) Veröffentlichungstag und Bekanntmachung des Hinweises auf die Patenterteilung: **15.06.2005**
(21) Anmeldenummer: 03026709.0
(22) Anmeldetag: 21.11.2003
(51) Int. Cl.: B61D 39/00, B61D 3/18

(54) **Dachhubeinrichtung mit Sicherheitseinrichtung für einen Doppelstock-Autotransport-Eisenbahnwagen**
Roof raising device comprising a security for a double deck car trasporting wagon
Dispositif d'élévation du toit comportant une sécurité pour un wagon à deux niveaux pour le tranport d'autos

(30) Priorität: 12.12.2002 DE 10257987
(43) Veröffentlichungstag der Anmeldung: 30.06.2004
(73) Patentinhaber: ALSTOM LHB GmbH, 38239 Salzgitter (DE)
(72) Erfinder: Beier, Günter, Dipl.-Ing., 38259 Salzgitter (DE)

(56) Entgegenhaltungen:
- WO-A-01/60679
- DE-A- 4 410 096
- FR-A- 1 519 794

## Beschreibung

Die Erfindung betrifft eine Dachhubeinrichtung mit Sicherheitseinrichtung für einen gedeckten Eisenbahngüterwagen, insbesondere Doppelstock-Autotransportwagen, nach dem Oberbegriff des Anspruchs 1.

Zum sicheren Transport von Automobilen kommen Spezialeisenbahnwagen in geschlossener bzw. "gedeckter" Ausbildung zum Einsatz, die über die Stirnseiten be- und entladen werden und die zwei übereinander angeordnete Ladeebenen aufweisen und zum freizügigen Beladen ohne stationäre Rampen mit verstellbaren fahrzeugseitigen Rampen für die obere Ladeebene ausgerüstet sind. Die Stirnseiten sind mit öffnungsfähigen Schwenktüren verschlossen. In der Praxis ist eine Wageneinheit mindestens durch zwei kurzgekuppelte Wagenhälften als Transporteinheit gebildet. An den Kuppelstellen sind die Wagen mit Überfahrklappen ausgerüstetdie . Die Automobile fahren mit eigener Motorkraft von einer Kopframpe aus über die eine Wagenhälfte zur anderen Wagenhälfte und gegebenfalls zu weiteren, gleichartigen Wagen. Die einzelnen Wagenhälften sind bei einigen Bauarten mit Faltenbälgen im Trennbereich versehen.

In der EP 0 463 505 B1 = DE 40 20 020 A1 ist ein solcher Spezialeisenbahnwagen beschrieben. Zur besseren Beladbarkeit der oberen Ladeebene und zur besseren Entlüftung des Raumes von Autoabgasen sind die einzelnen Wagenhälften mit einem tonnenförmigen Hubdach versehen. Dazu sind in jeder Wagenhälfte vier vertikale Hubzylinder am Fahrzeugboden nahe der Seitenwand und nahe dem Fahrzeugteilende angeordnet, die synchron über Kolbenstangenverlängerungen, welche am Hubdach befestigt sind, das Hubdach anheben und in seine obere Endstellung bringen. Sowohl im angehobenen Zustand als auch im abgesenkten Zustand wird das Hubdach durch an sich bekannte Mittel verriegelt. Detailiierte Angaben zur Anordnung und Ausführung der Hubzylinder sowie der Anordnung einer Gleichlaufsteuerung werden nicht gemacht.

Die DE 41 40 347 C2 beschreibt einen Doppelstock-Autotransport-Eisenbahnwagen bei dem das Fahrzeugdach mindestens an einem Stirnende ein Dachteil aufweist, welches vom Mittelteil des Wagendaches getrennt und unabhängig höhenverstellbar ausgebildet ist. Das Hubgestänge ist dabei mit einer Umstelleinrichtung für unterschiedliche Hubhöhen versehen. Außerdem weist das Hubgestänge Einstelleinrichtungen für die Längeneinstellung des Hubgestänges auf. Diese Ausführung hat den Nachteil eines relativ hohen Aufwandes in der Praxisumsetzung und einer aufwendigen Bedienung, die überwiegend manuell erfolgt. Die DE 42 40 163 C2 beinhaltet eine Weiterentwicklung zur DE 41 40 347 C2 bezüglich der Anordnung des Hubantriebselements und der Endschalteranschläge für die gewünschte Höhenendstellung des Fahrzeugdaches. Das Hubantriebselement in Form eines Spindelantriebs mit Spindelmutter und Elektromotor ist im Bereich des Untergestells zentral angeordnet. Damit sind lange Gestänge erforderlich, die aufwendig sind und einen großen Wartungsaufwand erforderlich machen.

Aufgabe der Erfindung ist es, eine Dachhubeinrichtung für einen gedeckten Eisenbahngüterwagen, insbesondere Doppelstock-Autotransportwagen, zu finden, die ein Heben und Senken des Daches im Gleichlauf ermöglicht und gleichzeitig eine Sicherung der Dachhubeinrichtung gegen ungewolltes bzw. selbsttätiges Öffnen durch Krafteinwirkung aus dem Fahrbetrieb während der Fahrt gewährleistet.

Diese Aufgabe wird durch eine Dachhubeinrichtung mit den Merkmalen des Anspruchs 1 gelöst.

Vorteilhafte Ausgestaltungen und Weiterbildungen des Gegenstandes der Erfindung sind in den Unteransprüchen 2 bis 12 angegeben.

Die Vorteile der erfindungsgemäßen Lösung bestehen in einer mechanischen Vierstößel-Dachhubeinrichtung mit Gleichlauffunktion und nachgeschalteter Sicherheitseinrichtung. Die Stößel sind so dimensioniert, dass sie im abgesenkten Zustand des Hubdaches die Massenkräfte aus dem Bahnbetrieb, die in Längsrichtung des Fahrzeuges auf das Hubdach wirken und im angehobenen Zustand des Hubdaches mögliche auf das Hubdach wirkende Kräfte, z.B. durch Wind, in allen Richtungen aufnehmen können. Beim Absenken des Daches ist es möglich die Schwerkraft auszunutzen. Die bauliche Anordnung der Sicherheitseinrichtung in Verbindung mit der Hubeinrichtung benötigt nur ein relativ kleines Raumvolumen.

Anhand eines Ausführungsbeispieles wird die Erfindung näher erläutert. In den zugehörigen Zeichnungen zeigen:
- Fig. 1: eine Draufsicht auf eine Eisenbahngüterwagen mit 2 Wageneinheiten;
- Fig. 2: eine Seitenansicht im Überblick (Teilschnitt) mit geschlossenem Hubdach;
- Fig. 3: eine Draufsicht im Überblick auf die gegenüberliegende Seite (Teilschnitt) mit geöffnetem Hubach;
- Fig. 4: eine Draufsicht im Teilschnitt auf ein Stößelpaar mit querliegender Torsionswelle;
- Fig. 5: eine Detailansicht des Betätigungsmechanismus im unteren Bereich, Endlage geschlossen;
- Fig. 6: eine Detailansicht nach Fig. 5, Einleitung des Öffnungsvorganges und
- Fig. 7: eine Detailansicht nach Fig. 5, Schließvorgang.

Die im Ausführungsbeispiel dargestellten einzelnen Wagen des Doppelstock-Autotransport-Eisenbahnwagen sind als Zweiachser konzipiert, die über Kurzkupplungen zu einer Wageneinheit aus zwei oder mehr einzelnen Wagen verbunden sind. Gegebenfalls sind weitere gleichartige oder gattungsähnliche Wageneinheiten mit der gebildeten Wageneinheit zu einem Ganzzug kuppelbar. Die mehrteilige Eisenbahnwageneinheit ist an beiden Enden mit Schwenktüren und mit Auffahrrampen versehen, wobei die Rampe zur oberen Ladeebene schwenkbar ausgebildet ist. Im Bereich der Wagentrennung sind Überfahrklappen angeordnet.

Die Bereiche der Kurzkupplungen sind durch teleskopierbare Faltenbälge abgedeckt. Zur besseren Beladbarkeit der oberen Ebene und zur besseren Entlüftung von Autoabgasen sind die einzelnen Wagen mit Hubdächern 1 ausgerüstet. Wegen der Verbindung der einzelnen Wagen der Einheit mit Faltenbälgen sind die einzelnen Wagen mit einer Gleichlaufeinrichtung versehen, die das Heben und Senken der Hubdächer 1 der einzelnen Wagen im Gleichlauf koppelt.

Der Antrieb des Hubdaches 1 erfolgt vorzugsweise hydraulisch mittels Arbeitszylinder 5. Wie insbesondere aus Fig. 1 ersichtlich, wird jedes Hubdach 1 im Bereich seiner vier Ecken durch vier Stößel 2, die zum einfachen Anpassen bei der Montage längenverstellbar ausgeführt sein können, angehoben bzw. abgesenkt, wobei die einzelnen Stößelpaare 2.1 bzw. 2.2 je Wagenende zum Sicherstellen des Gleichlaufes untereinander sowie zur Drehmomentenübertragung über Schwenkarme 3 mit einer quer zur Fahrzeuglängsrichtung angeordneten Torsionswelle 4 verbunden sind, siehe Fig. 4.

Die Lagerstelle des Stößels 2 am Schwenkarm 3 befindet sich am freien Ende des Schwenkarmes 3. Zwischen dieser Lagerstelle und der Lagerstelle mit der Torsionswelle 4 weist der Schwenkarm 3 im oberen Längsbereich einen nockenförmigen Teil zur Anlenkung des Arbeitszylinders 5 sowie einen Nocken 11, der in Wirkverbindung mit einer Sicherheitseinrichtung steht, auf.

Jedes Stößelpaar 2.1 bzw. 2.2 wird von mindestens einem hydraulischen Arbeitszylinder 5 angetrieben. Das Gehäuse des hydraulischen Arbeitszylinders 5 ist oberhalb des Wagenbodens beweglich gelagert, während die Zylinderstange in Nähe des Anlenkpunktes des Stößels 2 am Schwenkarm 3 in dem nockenförmigen Teil des Schwenkarmes 3 beweglich angelenkt ist. Dabei ist der Zylinderstangenkopf 5.1 besonders gestaltet. Im Anlenkbereich weist er ein Langloch 5.2 auf und in Richtung zur Klinke 9 einen Nocken 5.3. Im geschlossenen Zustand des Hubdaches 1 ist die Zylinderstange ausgefahren.

Der Gleichlauf zwischen den beiden Stößelpaaren 2.1 und 2.2 eines Wagens und zu den anderen Wagen der mehrteiligen Transporteinheit wird hydraulisch geregelt.

Aus den Fig. 2 bis 4 ist erkennbar, dass die Torsionswelle 4 im Untergestell 13 des Wagens gelagert ist und die daran angeschlossenen Stößel 2 in den Seitenwänden 6 nach oben zum Hubdach 1 geführt sind. Die Stößel 2 sind im Austrittsbereich der Seitenwand 6 so geführt, dass ein Stößelpaar 2.1 die Funktion der Längsführung als Festlager 7 übernimmt und das andere Stößelpaar 2.2 in Wagenlängsrichtung "schwimmend" in einem Loslager 8 gelagert ist. Dadurch werden Toleranzprobleme und Ausdehnung infolge Wärmeeinwirkung sicher beherrscht. Auch ein eventueller Ungleichlauf infolge einer hydraulischen Störung führt nicht zum Verklemmen des Hubdaches 1. Die Durchführungen der beiden Lager 7, 8 sind ballig ausgeführt.

Eine besonders ausgeführte, einem Arbeitszylinder 5 je Stößelpaar 2.1; 2.2 zugeordnete Sicherheitseinrichtung in Form einer Klinke 9 verhindert das Ausfahren des Hubdaches 1 infolge möglicher äußerer Kräfte, wie Sog, Schwingbewegungen u.ä..

Diese Sicherheitseinrichtung arbeitet wie folgt (siehe insbesondere Fig. 5):
Die im Untergestell 13 um eine Drehachse 9.2 schwenkbar gelagerte Klinke 9 bildet im oberen Bereich einen Haken 9.1 der nach oben hin in einer schrägen Rückenfläche 9.4 ausläuft und auf der einen Seite eine hinterschnittene kurvenförmige Gegenfläche 9.3 aufweist, die in Wirkungsverbindung mit dem Nocken 5.3 des Zylinderstangenkopfes 5.1 steht. Durch eine im Untergestell 13 befestigte Zugfeder 10 wird die Klinke 9 in Verriegelungsstellung gezogen.
Wirken bei abgesenktem Hubdach 1 außen Kräfte über die Stößel 2 auf den Schwenkarm 3, wollen diese den Schwenkarm 3 gegen den Arbeitszylinder 5 anheben. Im Falle von Leckagen oder Pumpbewegungen wäre das ohne zusätzliche Verriegelung möglich. Der am Schwenkarm 3 angeordnete Nocken 11, der in Wirkungsverbindung mit der Klinke 9 steht, läßt aber nur ein minimales und für das System unbedeutendes Anheben des Arbeitszylinders 5 um ein Spaltmaß a zu. Die dann auf die Klinke 9 wirkende Kraft F1 bewirkt ein mit dem Hebelarm b schließendes Moment.

Das aktive Öffnen des Hubdaches 1 wird, wie aus Fig. 5 und 6 ersichtlich, durch den Arbeitszylinder 5 eingeleitet. Die spezielle Ausbildung des Zylinderstangenkopfes 5.1 mit Langloch 5.2 und Nocken 5.3 bewirkt, dass bei Hubbeginn, also beim Einfahren der Zylinderstange des Arbeitszylinders 5, nach einer Anfahrstrecke c sich der Nocken 5.3 gegen die Gegenfläche 9.3 der Klinke 9 legt und diese wegdrückt, d.h. die Klinke 9 eilt vor, so dass nach Ausschöpfung des Spieles e im Langloch 5.2 der Nocken 11 aus dem hakenförmigen Teil der Klinke 9 herausfahren kann. Der Schwenkarm 3 bewegt sich mit seinem freien mit dem Stößel 2 verbundenen Ende nach oben und das Hubdach 1 öffnet sich.

Beim Schließen des Hubdaches 1, siehe Fig. 7 und 5, bewegt sich der Schwenkarm 3 mit seinem freien Ende nach unten. Dies kann entweder durch das Eigengewicht des Hubdaches 1 oder aber durch den Arbeitszylinder 5 eingeleitet werden. Dabei trifft der Noken 11 auf die schräge Rückenfläche 9.4 der Klinke 9 und bewirkt durch das öffnende Moment über den Hebelarm d das Zurückschwenken der Klinke 9, so dass der Nocken 5.3 des Zugstangenkopfes 5.1 an der Gegenfläche 9.3 vorbei in den Bereich der Rückenfläche 9.4 gleiten kann. Der Haken 9.1 der Klinke 9 hintergreift den Nocken 11 und das Gestänge ist gesichert.

Eine Dachhubanzeige weist an allen vier Ecken eines Wagens, im Sichtbereich des Bedienpersonals, eine Anzeige 12 zur Anzeige der aktuellen Hubdachposition geöffnet/geschlossen auf.

Es ist denkbar, dass dieser Sicherheitsstufe weitere Sicherheitsstufen für andere Funktionen, wie z.B. für die mechanische Verriegelung der Rampe, der Stirn- und Seitentüren sowie der Überfahrklappen nachgeschaltet sind.

### Aufstellung der verwendeten Bezugszeichen

- 1: Hubdach
- 2: Stößel
- 2.1: Stößelpaar
- 2.2: Stößelpaar
- 3: Schwenkarm
- 4: Torsionswelle
- 5: Arbeitszylinder
- 5.1: Zylinderstangenkopf
- 5.2: Langloch
- 5.3: Nocken
- 6: Seitenwand
- 7: Festlager
- 8: Loslager
- 9: Klinke
- 9.1: Haken
- 9.2: Drehachse
- 9.3: Gegenfläche
- 9.4: Rückenfläche
- 10: Zugfeder
- 11: Nocken
- 12: Anzeige
- 13: Untergestell

- a: Spaltmaß
- b: Hebelarm
- c: Anfahrstrecke
- d: Hebelarm
- e: Spiel
- F1: Kraft

## Patentansprüche

1. Dachhubeinrichtung mit Sicherheitseinrichtung für einen gedeckten Eisenbahngüterwagen, insbesondere Doppelstock-Autotransportwagen, mit festen Seitenwänden (6), öffnungsfähigen und verschließbaren Stirnwände sowie mit einem Hubdach (1), welches durch ein in jedem Eckbereich angeordnetes Hubelement anhebbar und absenkbar ausgebildet ist, **dadurch gekennzeichnet, dass** als Hubelemente hydraulisch betätigte Stößel (2) vorgesehen sind, die je Wagenende ein Stößelpaar (2.1; 2.2) bilden, welches über Schwenkarme (3) mit einer quer zur Wagenlängsrichtung angeordneten Torsionswelle (4) verbunden ist und dass der Schwenkarm (3) in seinem oberen Längsbereich zwischen den Anlenkpunkten des Stößels (2) und der Torsionswelle (4) eine Anlenkung für einen hydraulischen Antrieb sowie einen Nocken (11), der in Wirkungsverbindung mit der Sicherheitseinrichtung in Form einer Klinke (9) steht, aufweist.

2. Dachhubeinrichtung noch Anspruch 1, **dadurch gekennzeichnet, dass** zum Betätigen jedes Stößelpaares (2.1; 2.2) mindestens ein Arbeitszylinder (5) angeordnet ist.

3. Dachhubeinrichtung nach Anspruch 1, **dadurch gekennzeichnet, daß** zum Betätigen jedes Stößelpaares (2.1; 2.2) zwei Arbeitszylinder (5) vorgesehen sind, wobei jedem Stößel(2)ein Arbeitszylinder (5) zugeordnet ist.

4. Dachhubeinrichtung nach Anspruch einem der Ansprüche 1 bis 3, **dadurch gekennzeichnet, dass** der Arbeitszylinder (5) einen Zylinderstangenkopf (5.1) aufweist, der im Bereich der Anlenkung an den Schwenkarm (3) mit einem längsverlaufenden Langloch (5.2) und im Bereich der Sicherheitseinrichtung mit einem Nocken (5.3) versehen ist.

5. Dachhubeinrichtung nach einem der Ansprüche 1 bis 4, **dadurch gekennzeichnet, dass** die Stößel (2) in den Seitenwönden (6) nach oben geführt und im Austrittsbereich der Seitenwand (6) derart geführt sind, dass ein Stößelpaar (2.1) in einem Festlager (7) und das andere Stößelpaar (2.2) in einem Loslager (8) gelagert sind.

6. Dachhubeinrichtung nach Anspruch 1 oder 5, **dadurch gekennzeichnet, dass** die Anschlußstelle des Stößels (2) am Schwenkarm (3) sich an dessen freien Ende befindet.

7. Dachhubeinrichtung nach Anspruch 1, **dadurch gekennzeichnet, dass** die Torsionswelle (4) im Untergestell (13) gelagert ist.

8. Dachhubeinrichtung nach Anspruch 1, **dadurch gekennzeichnet, dass** die Sicherheitseinrichtung aus einer im Untergestell (13) um eine drehbare Achse (9.2) schwenkbar gelagerte Klinke (9) gebildet wird, die im oberen Bereich mit dem Schwenkarm (3) und im seitlichen Bereich mit dem Arbeitszylinder (5) in Wirkungsverbindung steht.

9. Dachhubeinrichtung nach Anspruch 1 oder 8, **dadurch gekennzeichnet, dass** die Klinke (9) im oberen Bereich einen Haken (9.1), der nach oben hin in einer schrägen Rückenfläche (9.4) ausläuft und zum Arbeitszylinder (5) hin eine hinterschnittene kurvenförmige Gegenfläche (9.3) aufweist.

10. Dachhubeinrichtung nach Anspruch 1, 8 oder 9, **dadurch gekennzeichnet, dass** an der Klinke (9) eine im Untergestell (13) befestigte Zugfeder (10) angreift.

11. Dachhubeinrichtung nach Anspruch 1, **dadurch gekennzeichnet, dass** an allen vier Ecken des Wagens eine Anzeige (12) zur Anzeige der aktuellen Hubdachposition (geöffnet/geschlossen) angeordnet ist.

12. Dachhubeinrichtung nach Anspruch 11, **dadurch gekennzeichnet, dass** die Anzeige (12) auf der Torsionswelle (4) befestigt ist.

## Claims

1. Roof raising device with a security device for a covered railway goods wagon, in particular double deck car transporting wagon, with a fixed side walls (6), end walls which can be opened and closed, and a raisable roof (1) which is designed so that it can be raised and lowered by a raising element arranged in each corner region, **characterised in that** hydraulically actuated push rods (2) are provided as raising elements which, at each wagon end, form a pair (2.1; 2.2) of push rods which is connected to a torsion shaft (4) arranged transverse to the longitudinal direction of the wagon via a pivot arm (3) and **in that** the pivot arm (3), in its upper longitudinal region between the articulation points of the push rod (2) and the torsion shaft (4), has an articulation for a hydraulic drive and a cam (11) which is in operative connection with the security device in the form of a catch (9).

2. Roof raising device according to claim 1, **characterised in that** at least one working cylinder (5) is arranged to actuate each pair (2.1; 2.2) of push rods.

3. Roof raising device according to claim 1, **characterised in that** two working cylinders (5) are provided to actuate each pair (2.1; 2.2) of push rods, one working cylinder (5) being associated with each push rod (2).

4. Roof raising device according to claim (sic) any one of claims 1 to 3, **characterised in that** the working cylinder (5) has a cylinder rod head (5.1) which is provided, in the region of the articulation to the pivot arm (3), with a longitudinally extending slot (5.2) and, in the region of the security device, is provided with a cam (5.3).

5. Roof raising device according to any one of claims 1 to 4, **characterised in that** the push rods (2) are guided upwardly in the side walls (6) and are guided in the exit region of the side wall (6) in such a way that one pair (2.1) of push rods is mounted in a fixed bearing (7) and the other pair (2.2) of push rods is mounted in a loose bearing (8).

6. Roof raising device according to claim 1 or 5, **characterised in that** the connection point of the push rod (2) to the pivot arm 3 is located on the free end thereof.

7. Roof raising device according to claim 1, **characterised in that** the torsion shaft (4) is mounted in the chassis (13).

8. Roof raising device according to claim 1, **characterised in that** the security device is formed from a catch (9) which is pivotally mounted in the chassis (13) about a rotatable axis (9.2) and which is in operative connection in the upper region with the pivot arm (3) and, in the lateral region, with the working cylinder (5).

9. Roof raising device according to claim 1 or 8, **characterised in that** the catch (9), in the upper region, has a hook (9.1) ending towards the top in an oblique rear face (9.4) and having an undercut curve-shaped counter-face (9.3) towards the working cylinder (5).

10. Roof raising device according to claim 1, 8 or 9, **characterised in that** a tension spring (10) fastened in the chassis (13) engages on the catch (9).

11. Roof raising device according to claim 1, **characterised in that** a display (12) to display the current raisable roof position (opened/closed) is arranged at all four corners of the wagon.

12. Roof raising device according to claim 11, **characterised in that** the display (12) is fastened on the torsion shaft (4).

## Revendications

1. Dispositif de soulèvement de toit avec un dispositif de sécurité pour un wagon porte-autos couvert à deux niveaux comportant des parois latérales fixes (6), des parois frontales aptes à être ouvertes et fermées, et un toit relevable (1) qui est conçu pour pouvoir être soulevé et abaissé à l'aide d'un élément de levage disposé dans chaque zone angulaire, **caractérisé en ce qu'**il est prévu comme éléments de levage des pistons (2) à commande hydraulique qui forment à chaque extrémité de wagon une paire de pistons (2.1 ; 2.2), laquelle est reliée par des bras pivotants (3) à un arbre de torsion (4) disposé transversalement par rapport au sens longitudinal du wagon, et **en ce que** le bras pivotant (3) présente dans sa zone longitudinale supérieure, entre les points d'articulation du piston (2) et de l'arbre de torsion (4), une articulation pour un entraînement hydraulique ainsi qu'une saillie (11) qui est en relation fonctionnelle avec le dispositif de sécurité en forme d'élément d'encliquetage (9).

2. Dispositif de soulèvement de toit selon la revendication 1, **caractérisé en ce que** pour l'actionnement de chaque paire de pistons (2.1 ; 2.2), il est prévu au moins un vérin (5).

3. Dispositif de soulèvement de toit selon la revendication 1, **caractérisé en ce que** pour l'actionnement de chaque paire de pistons (2.1 ; 2.2), il est prévu deux vérins (5), un vérin (5) étant associé à chaque piston (2).

4. Dispositif de soulèvement de toit selon l'une des revendications 1 à 3, **caractérisé en ce que** le vérin (5) comporte un embout (5.1) qui est pourvu, dans la zone de l'articulation au bras pivotant (3), d'un trou oblong s'étendant longitudinalement (5.2), et, dans la zone du dispositif de sécurité, d'une saillie (5.3).

5. Dispositif de soulèvement de toit selon l'une des revendications 1 à 4, **caractérisé en ce que** les pistons (2) sont dirigés vers le haut, dans les parois latérales (6), et sont dirigés dans la zone de sortie de la paroi latérale (6) de telle sorte qu'une paire de pistons (2.1) soit montée dans un palier fixe (7) tandis que l'autre paire de pistons (2.2) est pontée dans un palier libre (8).

6. Dispositif de soulèvement de toit selon la revendication 1 ou 5, **caractérisé en ce que** le point de raccordement du piston (2) au bras pivotant (3) se trouve à l'extrémité libre de celui-ci.

7. Dispositif de soulèvement de toit selon la revendication 1, **caractérisé en ce que** l'arbre de torsion (4) est monté dans le châssis (13).

8. Dispositif de soulèvement de toit selon la revendication 1, **caractérisé en ce que** le dispositif de sécurité se compose d'un élément d'encliquetage (9) qui est monté dans le châssis (13) de manière à pouvoir pivoter sur un axe de rotation (9.2) et qui est en relation fonctionnelle avec le bras pivotant (3), dans la zone supérieure, et avec le vérin (5), dans la zone latérale.

9. Dispositif de soulèvement de toit selon la revendication 1 ou 8, **caractérisé en ce que** l'élément d'encliquetage (9) comporte dans sa zone supérieure un crochet (9.1) qui forme vers le haut une surface arrière inclinée (9.4) et qui présente en direction du vérin (5) une surface opposée courbe contre-dépouillée (9.3).

10. Dispositif de soulèvement de toit selon la revendication 1, 8 ou 9, **caractérisé en ce qu'**un ressort de traction (10) fixé au châssis (13) agit sur l'élément d'encliquetage (9).

11. Dispositif de soulèvement de toit selon la revendication 1, **caractérisé en ce qu'**il est prévu aux quatre coins du wagon un indicateur (12) pour visualiser la position actuelle du toit relevable (ouverte/fermée).

12. Dispositif de soulèvement de toit selon la revendication 11, **caractérisé en ce que** l'indicateur (12) est fixé sur l'arbre de torsion (4).
